# EUROPÄISCHE PATENTSCHRIFT

(11) **EP 0 061 607 B1**
(45) Veröffentlichungstag und Bekanntmachung des Hinweises auf die Patenterteilung: **03.07.1985**
(21) Anmeldenummer: 82101787.8
(22) Anmeldetag: 06.03.1982
(51) Int. Cl.: B41F 21/04, B65H 9/00

(54) **Bogenübertragungszylinder von Bogenrotationsdruckmaschinen mit einer Einrichtung zur Passerkorrektur der Aufdrucke**
Sheet transfer cylinder in rotary sheet printing machines with a device for correcting the print register
Cylindre de transfert de feuilles avec dispositif de correction du repérage de l'impression pour machines rotatives d'impression de feuilles

(30) Priorität: 01.04.1981 DE 3112964
(43) Veröffentlichungstag der Anmeldung: 06.10.1982
(73) Patentinhaber: Heidelberger Druckmaschinen Aktiengesellschaft, D-69019 Heidelberg (DE)
(72) Erfinder: Schilling, Paul, D-6903 Neckargemünd (DE)
(74) Vertreter: Stoltenberg, Heinz-Herbert Baldo

## Beschreibung

Die Erfindung bezieht sich auf Bogenübertragungszylinder von Bogenrotationsdruckmaschinen mit einer Einrichtung zur Passerkorrektur der Aufdrucke durch Verformen der Bogenvorderkante, wobei am Bogenübertragungszylinder eine Biegeeinrichtung angebracht ist, welche die Greiferbrückenwelle durchbiegt und dabei die Bogenvorderkante in oder gegen Zylinderdrehrichtung in der Mitte verformt, während die Position des in und gegen Zylinderdrehrichtung bewegbaren mittleren Greiferbrückenwellenlagers durch einen Steuerkurvenmechanismus mit Rückholfeder bestimmt ist (US-A-2577099).

Bei Bogenrotationsdruckmaschinen erfährt der Bogen beim Aufdruck eine geringfügige Dimensionsveränderung. Dies führt beim Mehrfarbendruck zu einem Breiter- oder Schmälerdrucken. Der Grad dieses Breiter- oder Schmälerdruckens wird dabei durch den Feuchtigkeitsgehalt, die Qualität und Planheit des Papiers sowie durch die Grösse des zu bedruckenden Bogens im wesentlichen bestimmt. Die bei Offsetdruckmaschinen erforderliche zusätzliche Feuchtung des Papiers trägt ein übriges zu dieser Erscheinung bei. Bei Mehrfarben-Bogenrotationsdruckmaschinen ist diese Dimensionsveränderung beim ersten Druck am grössten, während sie bei den nachfolgenden Drucken nicht mehr so bedeutend ist.

Um nun korrigierend in diesen Vorgang eingreifen zu können, sind die Greiferbrücken der Bogenübertragungszylinder der davon betroffenen Druckmaschinen mit Regeleinrichtungen versehen, deren gemeinsames Merkmal darin zu sehen ist, durch Verformen der Bogenvorderkante in oder entgegen der Bogenlaufrichtung oder auch senkrecht zu dieser die Passerhaltigkeit des Druckbildes zu beeinflussen.

Zum Stand der Technik ist dabei zunächst die DE-C-1175695 zu nennen.

Dabei wird eine Vorrichtung geschützt, welche dadurch gekennzeichnet ist, dass die jeweils in den Bogenführungseinrichtungen, d.h. in der Anlagetrommel, im Druckzylinder oder in den Übergabetrommeln zwischen oder nach den Druckwerken vorhandene, aus der Greiferauflage und der die Greifer tragenden Greiferwelle bestehende Greiferanordnung entlang der Bogenvorderkante in einzelne Abschnitte unterteilt ist, wobei an der Stossstelle dieser Abschnitte die beiden Enden sowohl der Greiferwelle als auch der Greiferauflage erfassende Schlitten angeordnet sind, die in oder gegen oder quer zur Richtung des Bogenlaufes verschiebbar sind.

Bei der weiterhin zu nennenden DE-C-1909795 ist die Greiferbrücke ebenfalls in einzelne Abschnitte unterteilt, wobei von den dabei vorgesehenen Greiferbrückenabschnitten jede Greiferauflageleiste zusätzlich für sich in der Höhe verstellbar ist.

Beiden Druckschriften gemeinsam ist somit die Unterteilung der Greiferbrücke in einzelne Abschnitte. Ein derartiger Aufbau gestaltet diese Vorrichtungen recht aufwendig. Dies gilt insbesondere für die Verstellmechanismen zur Steuerung der einzelnen Greiferbrückenabschnitte. Durch das Hintereinanderschalten einer Vielzahl von mit Toleranzen behafteten Steuergliedern wird die exakte Übertragung des Steuerbefehls beeinträchtigt.

Die ebenfalls vorbekannte DE-A-2052786 beschreibt eine Blattzubringervorrichtung für Druckmaschinen. Eine Übertragungsvorrichtung ist dabei auf einer Tragwelle gelagert, wobei der Träger der Greiferpolster dieser Übertragungsvorrichtung eine zusätzliche Schwenkbewegung um einen durch eine weitere Welle gebildeten Drehpunkt ausführt. Diese Schwenkbewegung wird ausgenutzt, um vor Aufnahme des Papierbogens vom Anlegetisch die einzelnen Greifer an einer Anschlagleiste zurückzustossen.

Durch das Wegschwenken der Blattzubringervorrichtung nach der Papierbogenaufnahme wird die Bogenvorderkante abrupt verformt, da die Anschlagleiste unmittelbar nicht mehr wirksam ist, um die Greifer zurückzustossen. Eine schonende Behandlung der Bogenvorderkante ist damit keinesfalls möglich.

Zum Stand der Technik sei letztlich noch die US-PS 2577099 genannt.

Bei den in dieser Schrift beschriebenen Vorrichtungen wird eine Verformung der Bogenvorderkante dadurch erreicht, dass die Greiferbrückenwelle im wesentlichen in oder gegen Papierlaufrichtung in der Mitte durchgebogen wird.

Dazu ist am Bogenübertragungszylinder eine Biegeeinrichtung angebracht. In einer Ausführungsform ist die Position des mittleren Greiferbrückenwellenlagers und damit die Durchbiegung der Greiferbrückenwelle durch eine im stirnseitigen Bereich des Bogenübertragungszylinders angebrachte Steuerkurve mit zugehöriger Rolle und Rückholfeder bestimmt.

Eine dabei zur Kraftübertragung erforderliche Torsionswelle bildet u. a. die Ursache für eventuell auftretende Schwingungen und Ungenauigkeiten bei der Bewegungsübertragung.

Für beide letztgenannten Druckschriften gilt darüber hinaus, dass der jeweilige Steuermechanismus für die Durchbiegung recht aufwendig ist und überdies über mehrere Stellglieder erfolgt.

Von diesem Stand der Technik ausgehend liegt der Erfindung nun die Aufgabe zugrunde, eine im Aufbau einfache Einrichtung an einem Bogenübertragungszylinder zu schaffen, mit der durch Verformen der Bogenvorderkante gewisse Dimensionsveränderungen des Bogens ausgeführt werden können. Die Steuerung soll dabei direkt und ohne Zwischenschaltung von weiteren, z.B. Schwingungen und ähnliche Störungen verursachenden Übertragungsgliedern auf die Greifereinrichtung einwirken. Eine schonende Behandlung der Bogenvorderkante soll darüber hinaus stets gewährleistet sein.

Diese Aufgabe wird erfindungsgemäss durch eine Vorrichtung gemäss Kennzeichen des Patentanspruches 1 gelöst.

An sich ist schon bekannt, bei Anlegezylindern, die den Bogen vom Anlegetisch übernehmen und an den Druckzylinder weitergeben, die Greiferbrücke relativ zum Anlegezylinder schwenkbar zu gestalten, um bei der Übernahme vom Anlegetisch zu erreichen, dass die Greiferabsolutgeschwindigkeit gleich Null ist.

Gleichfalls bekannt ist bei Schön- und Widerdruckmaschinen am Wendezylinder die Greiferbrücke schwenkbar zu gestalten, welche mit ihren Greifern die Hinterkante des zu wendenden Bogens erfassen. Für den weiteren Druckvorgang wird die ursprüngliche Hinterkante des Bogens dann zur Bogenvorderkante.

Diese Schwenkbewegungen der Greiferbrücke relativ zur Zylinderdrehrichtung werden nun in sinnvoller Weise dafür verwendet, die der Erfindung zugrunde liegende Aufgabe zu lösen.

Dadurch können zusätzliche Antriebs- und Steuerglieder entfallen, um die Durchbiegung der Greiferbrückenwelle zu bewirken. Der Aufwand durch zusätzlich erforderlich werdende Bauteile ist minimal. Die Verformung der Bogenvorderkante geschieht dabei stets gleichzeitig mit der Beschleunigung des Bogens, so dass ein Aufeinandereinstellen verschiedener Bewegungsabläufe nicht erforderlich wird. Die kontinuierlich verlaufende Durchbiegung der Greiferbrückenwelle und somit Verformung der Bogenvorderkante gewährleistet darüber hinaus eine stets schonende Behandlung des Bogens.

Es wird mit dieser Einrichtung weiterhin der Tatsache Rechnung getragen, dass der Dimensionsveränderung im ersten Druckwerk eine entscheidende Bedeutung beizumessen ist. Da auch bei Schön- und Widerdruckmaschinen nach dem Wenden erneut von einem ersten Druckvorgang für die Bogenrückseite ausgegangen werden kann, trägt die erfindungsgemässe Vorrichtung auch dort in entscheidendem Masse zur Passerkorrektur der Aufdrucke bei.

Ausführungsformen der Erfindung werden im folgenden anhand der Zeichnungen beschrieben.

Es zeigt:
Fig. 1 eine Seitenansicht eines Anlegezylinders mit der Biegeeinrichtung nach der Erfindung,
Fig. 2 die mit der in Fig. 1 dargestellten Einrichtung erreichbare Verspannung des Bogens,
Fig. 3 bis 5 die die Zylinderbewegung überlagernde Schwenkbewegung der Greiferbrücke in der Überhub-, Bogenübernahme- sowie Bogenübergabeposition,
Fig. 6 eine Einrichtung gemäss Fig. 1, jedoch mit einer anderen Steuerkurve,
Fig. 7 eine Einrichtung gemäss Fig. 1, jedoch mit einer um ca. 45° entgegen Uhrzeigersinn gedrehten Steuerkurve,
Fig. 8 die mit den Einrichtungen gemäss Fig. 6 und 7 erreichbare Verspannung des Bogens,
Fig. 9 eine Seitenansicht eines Wendezylinders mit der Biegeeinrichtung nach der Erfindung bei der Bogenübernahme und
Fig. 10 den Wendezylinder mit der verschwenkten Greiferbrücke in der Bogenübergabeposition.

Die Greifer 1 des in Fig. 1 dargestellten Anlegezylinders 2 übernehmen den zu bedruckenden Papierbogen 3 vom Anlegetisch 4 und übergeben ihn anschliessend dem Druckzylinder 5. Dabei erfährt der Bogen 3 eine Beschleunigung, die ihn von seiner Absolutgeschwindigkeit gleich Null, welche er bei der Übernahme vom Anlegetisch 4 besitzt, bis zur Zylinderumfangsgeschwindigkeit bei der Übergabe an den Druckzylinder 5 bringt.

Zu diesem Zweck ist die Greiferbrücke 6 relativ zum Anlegezylinder 2 verschwenkbar ausgebildet. Die Steuerung der Schwenkbewegung erfolgt dabei derart, dass die Greiferbrücke 6 kurz vor Übernahme des Bogens 3 eine Überhubbewegung durchführt und während der Übernahme sowie während des Weitertransports des Bogens in ihre Ausgangslage zurückschwingt. Zum Zeitpunkt der Bogenaufnahme ist die Zurückschwenkgeschwindigkeit der Greiferauflage 7 gleich der negativen Zylinderumfangsgeschwindigkeit, so dass sich eine Absolutgeschwindigkeit gleich Null ergibt. Dagegen erfolgt bei der Bogenübergabe an den Druckzylinder 6 kein Verschwenken der Greiferbrücke 6 mehr.

Mit der in Fig. 1 dargestellten Vorrichtung wird nun unter Ausnutzung der Schwenkbewegung der Greiferbrücke 6 die Bogenvorderkante 8 nach der Übernahme vom Anlegetisch 4 bis zur Übergabe an den Druckzylinder 5 in oder gegen Papierlaufrichtung in der Mitte verformt.

Der Übersicht wegen sind die Einrichtungen zur Steuerung der Schwenkbewegung der Greiferbrücke 6 sowie zur Steuerung der Schliessbewegung der Greifer 1 selbst nicht dargestellt. Sie sind vielmehr dem diesbezüglichen Stand der Technik (z. B. DE-AS 2557866) zu entnehmen.

Während die beiden äusseren Lager 9 der Greiferbrückenwelle 10 fest im Anlegezylinder 2 angeordnet sind, ist das in Fig. 1 dargestellte mittlere Lager 11 der Greiferbrückenwelle 10 um einen Drehpunkt 12 annähernd in oder gegen Zylinderdrehrichtung lose gelagert, wobei der besagte Drehpunkt 12 an einem Tragarm 13 angeordnet ist. Letzterer ist auf der Zylinderachse 14 drehfest angeordnet und trägt die gesamte Biegeeinrichtung 15 zum Verbiegen der Greiferbrückenwelle 10.

Die Position des mittleren Lagers 11 der Greiferbrückenwelle 10 ist durch eine Steuerkurve 16 bestimmt, welche drehfest auf der Greiferbrükkenwelle 10 gelagert ist und während der Schwenkbewegung derselben gegen eine Rolle 17 abläuft, die wiederum an einem Bügel 18 des Tragarmes 13 gelagert ist.

Für das ständige Anliegen der Steuerkurve 16 an der Rolle 17 sorgt eine Rückholfeder 19, welche über ein Gewindestück 20 eine Zugstange 21 und einen Lagerarm 22 das mittlere Greiferbrückenwellenlager 11 bzw. die Steuerkurve 16 gegen die Rolle 17 drückt. Die Position der Rückholfeder 19 ist durch deren Anschlag an einem am Tragarm 13 angeschraubten Winkel 23 festgelegt. Ihre Vorspannkraft wird durch ein am anderen Ende des Gewindestückes 20 vorgesehene Vorspannmutter 24 bestimmt. Eine zusätzliche Kontermutter 25 djentderSicherung, .

Zum Verspannen der Bogenvorderkante 8 bzw. zum Durchbiegen der Greiferbrückenwelle 10 gegen die Zylinderdrehrichtung ist die Steuerkurve 16 mit einer Ausnehmung 26 versehen, in welche die Rolle 17 während der Schwenkbewegung eingreift. Die Federkraft der Rückholfeder 19 sorgt stets für die ständige Anlage der Steuerkurve 16 an der Rolle 17 und bewirkt somit die Durchbiegung der Greiferbrückenwelle 10, indem deren mittleres Lager entsprechend der Federkraft um den Drehpunkt 12 verschwenkt wird. Fig. 2 verdeutlicht die mit einer Einrichtung gemäss Fig. 1 erreichte Verformung der Bogenvorderkante 8.

In den Fig. 3 bis 5 ist der Bewegungsablauf der Greiferbrücke 6 vor der Bogenübernahme vom Anlegetisch 4 bis zur Bogenübergabe an den Druckzylinder 5 dargestellt. Des weiteren ist diesen Darstellungen das Zusammenwirken zwischen Steuerkurve 16 und Rolle 17 während der Schwenkbewegung der Greiferbrücke 6 zu entnehmerL

Im einzelnen ist dabei in Fig. 3 der Überhub der Greiferbrücke 6 kurz vor der Bogenübernahme vom Anlegetisch 4 dargestellt.

Des weiteren zeigt Fig. 4 die Position der zurückschwenkenden Greiferbrücke 6 während der Bogenübernahme, sowie Fig. 5 die Übergabe an den Druckzylinder.

Die Einrichtung gemäss Fig. 6 unterscheidet sich von der nach Fig. 1 insofern, als dabei die Steuerkurve 27 mit einer Erhebung 28 versehen ist. Damit wird bei einem ansonsten gleichen Bewegungsablauf der Greiferbrücke 6 (siehe Fig. 3 bis 5) erreicht, dass nunmehr die Verspannung der Bogenvorderkante 8, bzw. die Durchbiegung der Greiferbrückenwelle 10 in Zylinderdrehrichtung erfolgt.

Zu dem gleichen Ergebnis könnte man allerdings auch gelangen, wenn man, wie dies in Fig. 7 dargestellt ist, die Steuerkurve 16 nach Fig. 1 lediglich um etwa 45° entgegen Uhrzeigersinn dreht und dadurch den Ausgangspunkt so wählt, dass bereits bei der Bogenübernahme vom Anlegetisch 4 die Rolle 17 in die Ausnehmung 26 der Steuerkurve 16 eingreift, während sie dann bei der Bogenübergabe mit dem zylindrischen Teil der Steuerkurve 16 zusammenwirkt.

Fig. 8 zeigt die mit Steuerkurve bzw. deren Anordnung gemäss Fig. 6 und 7 erreichte Verformung der Bogenvorderkante 8.

Zur Einstellung des Verspannweges der Bogenvorderkante 8 werden nachfolgend zwei Möglichkeiten aufgezeigt:
Dabei wird einmal über eine Stellschraube 29, welche in einen Gewindeabschnitt 30 des mittleren Greiferbrückenwellenlagers 11 eingreift und über einen, am Tragarm 13 angeordneten Anschlag 31 der Schwenkbereich dieses Greiferbrükkenwellenlagers 11 begrenzt. Bei der mit einer Ausnehmung 26 versehenen Steuerkurve 16 kann dadurch erreicht werden, dass bei einer entsprechenden Verschwenkung der Greiferbrücke 6 die Rolle 17 nicht an den tiefsten Punkt besagter Ausnehmung 16 heranreicht. Bei der mit einer Erhebung 28 versehenen Steuerkurve 27 drückt bereits in der Ausgangsposition die Stellschraube 29 die Steuerkurve 27 etwas von der Rolle 17 ab, so dass der Hub bis zum höchsten Punkt der Erhebung 28 vermindert ist.

Eine weitere, nicht dargestellte Möglichkeit, den Verspannweg der Bogenvorderkante zu begrenzen, ist darin zu sehen, dass die Steuerkurven 16 bzw. 27 auf der Greiferbrückenwelle 10 verdrehbar und feststellbar gelagert sind. Je nach Grösse des gewünschten Verspannweges wird die jeweilige Steuerkurve 16 bzw. 27 relativ zur Greiferbrükkenwelle 10 derart verdreht, dass sich die Ausgangsstellung ändert. Da der Verschwenkwinkel der Greiferbrücke 6 unverändert bleibt, kann somit erreicht werden, dass bei der Übergabe des Bogens 3 an den Druckzylinder 5 die Steuerkurve 16 bzw. 27 noch nicht mit der tiefsten Stelle der Ausnehmung 26 bzw. mit der höchsten Stelle der Erhebung 28 mit der Rolle 17 zusammenwirkt.

Mit jeder der beiden aufgeführten Möglichkeiten ist somit eine stufenlose Einstellbarkeit des Verspannweges gewährleistet.

Bei dem in Fig. 9 dargestellten Wendezylinder 32 ergreifen die Zangengreifer 33 die Hinterkante des Papierbogens 3. Diese Bogenhinterkante wird ab diesem Zeitpunkt für die weiteren Drucke zur Bogenvorderkante und nachfolgend auch als solche bezeichnet. Eine entsprechende Umbenennung gilt für die bisherige Bogenvorderkante, die nun zur Hinterkante wird.

Während des Weitertransports wird die Greiferbrücke 34 relativ zum Wendezylinder 32 verschwenkt und übergibt den so gewendeten Bogen 3 an den Druckzylinder 35 des nächsten Druckwerks. Wie beim Anlegezylinder 2 wird nun auch hier unter Ausnutzung der Schwenkbewegung der Greiferbrücke 34 der Bogen 3 in oder gegen Papierlaufrichtung in der Mitte verformt.

Der Übersicht wegen sind auch hier die Einrichtungen zur Steuerung der Schwenkbewegung der Greiferbrücke 34 sowie zur Steuerung der Schliessbewegung der Zangengreifer 33 selbst nicht dargestellt. Auch hierbei wird auf den diesbezüglichen Stand der Technik (z. B. DE-C-2547251) verwiesen.

Die Schwenkbewegung der Greiferbrücke 34 bis zur Bogenübergabe ist anhand der fortlaufenden Richtungsstrahlen 36 in Fig. 9 ersichtlich.

Der prinzipielle Aufbau der Biegeeinrichtung 37 entspricht dem der Ausführung nach Fig. 1.

Lediglich die Anordnung der Rückholfeder 19, die für das ständige Anliegen der Steuerkurve 38 an der Rolle 17 sorgt, ist aus Platzgründen etwas abgeändert (Biegeeinrichtung 37 möglichst innerhalb des äusseren Radius des Wendezylinders 32).

So ist die Position der auch hier als Druckfeder wirkenden Rückholfeder 19 durch deren Anschlag an einem, am etwas anders gestalteten Tragarm 39 angeschraubten Winkel 23 festgelegt.

Die andere Seite der Rückholfeder 19 drückt unter Zwischenschaltung einer lose angeordneten Scheibe 40 auf den einen Arm eines Schwenkhebels 41, der an einem Gelenk 53 des Tragarmes 39 gelagert ist, und sorgt somit über das am anderen Arm des Schwenkhebels 41 angelenkte mittlere Greiferbrückenwellenlager 11 für das ständige Anliegen der Steuerkurve 38 an der Rolle 17. Die Längsführung der Rückholfeder 19 erfolgt über einen Führungsstab 42. Seine genaue Lage wird durch eine, am anderen Ende desselben vorgesehene Vorspannmutter 24 bestimmt. Eine zusätzliche Kontermutter 25 dient der Sicherung. Ein am Führungsstab 42 angebrachter Bolzen 43 arbeitet mit einer Längsnut 44 des Schwenkhebels 41 zusammen. Ebenso wirkt ein weiterer, am Lagerarm 22 des mittleren Greiferbrückenwellenlagers 11 angebrachter Lagerbolzen 45 mit einer weiteren Längsnut 46 im anderen Arm des Schwenkhebels 41 zusammen.

Aufgrund der Tatsache, dass beim Wendezylinder 32 der Verschwenkwinkel der Greiferbrücke 34 ca. 180° beträgt, wird auch eine etwas änders gestaltete Steuerkurve 38 erforderlich.

Um darüberhinaus zu erreichen, dass erst dann eine Durchbiegung der Bogenvorderkante 8 erfolgt, wenn die Hinterkante des Bogens 3 von der Speichertrommel 47 freigegeben wird, wirkt die Steuerkurve 38 noch eine entsprechende Zeit mit ihrem zylindrischen Kurvenabschnitt 48 mit der Rolle 17 zusammen.

Fig. 10 zeigt die Bogenübergabeposition an dem Druckzylinder 35 des nächsten Druckwerkes. Das Zusammenwirken zwischen der Ausnehmung 49, Steuerkurve 38 und Rolle 17 in dieser Position ist ebenfalls dieser Fig. zu entnehmen. Letztlich bleibt diesbezüglich noch zu erwähnen, dass bei der Einrichtung am Wendezylinder 32 die die Zangengreifer 33 tragende Greiferbrückenwelle 50 sich aus der Welle 51 und einem darauf gelagerten Rohr 52 zusammensetzt.

Auf die Einrichtung am Wendezylinder 32 bezogene Lösungsmöglichkeiten zum Verspannen des Bogens 3 in und gegen Zylinderlaufrichtung, sowie zum Einstellen bzw. Begrenzen des Verspannweges sind aus den Ausführungen nach den Fig. 1 bis 8 leicht herleitbar und bedürfen keiner weiteren Erläuterung.

Die Erfindung ist natürlich nicht auf die in den Zeichnungen dargestellten Ausführungsformen beschränkt. Die Übertragung des Erfindungsgedankens auf die vielfältigen Ausgestaltungsmöglichkeiten von Bogenübertragungszylindern lassen unter Umständen auch etwas anders gestaltete Biegeeinrichtungen zum Verformen der Bogenvorderkante erforderlich werden. Dies gilt für die erfindungsgemässe Biegeeinrichtung selbst, als auch für die Lösungsmöglichkeiten zum Verspannen des Bogens in und gegen Zylinderlaufrichtung und zum Einstellen bzw. Begrenzen des Verspannweges. So ist beispielsweise alternativ zur Steuerung der Durchbiegung der Greiferbrückenwelle mittels Steuerkurve auch eine Lösungsmöglichkeit mittels Exzentersteuerung denkbar. Dabei wäre z. B. das mittlere Lager der Greiferbrückenwelle des Anlegezylinders nicht lose zu lagern. Stattdessen müsste die Greiferbrückenwelle in diesem Bereich exzentrisch abgesetzt sein, so dass die Achse des die Greifer tragenden Abschnittes der Greiferbrückenwelle gegenüber dem mittleren Greiferbrückenwellenlager eine gewisse Exzentrizität aufweist.

## Patentansprüche

1. Bogenübertragungszylinder (2, 32) von Bogenrotationsdruckmaschinen mit einer Einrichtung zur Passerkorrektur der Aufdrucke durch Verformen der Bogenvorderkante (8), wobei am Bogenübertragungszylinder (2, 32) eine Biegeeinrichtung (15, 37) angebracht ist, welche die Greiferbrückenwelle (10, 50) durchbiegt und dabei die Bogenvorderkante (8) in oder gegen Zylinderdrehrichtung in der Mitte verformt, während die Position des in und gegen Zylinderdrehrichtung bewegbaren mittleren Greiferbrückenwellenlagers (11) durch einen Steuerkurvenmechanismus (16, 17,19, 27, 38) mit Rückholfeder (19) bestimmt ist, dadurch gekennzeichnet, dass bei Bogenübertragungszylindern (2, 32) mit relativ zu deren Drehbewegung verschwenkbarer Greiferbrücke (6, 34) das mittlere Greiferbrückenwellenlager (11) um einen parallel zur Zylinderachse (14) gelegenen und auf einem Tragarm (13, 39) angeordneten Drehpunkt (12) schwenkbar gelagert ist, wobei eine im Bereich des mittleren Greiferbrückenwellenlagers (11) angeordnete Steuerkurve (16, 27, 38) mit der Greiferbrückenwelle (10, 50) verbunden ist und während der Schwenkbewegung der Greiferbrücke (6) gegen eine ebenfalls am Tragarm (13, 39) gelagerte Rolle (17) abläuft, während die Rückholfeder (19) das mittlere Greiferbrückenwellenlager (11) über die Steuerkurve (16, 27, 38) gegen die Rolle (17) drückt.

2. Bogenuberträgungszyfinder nach Anspruch 1, dadurch gekennzeichnet, dass der Bogenübertragungszylinder ein den Papierbogen (3) vom Anlegetisch übernehmender Anlegezylinder (2) ist.

3. Bogenübertragungszylirrder nach Anspruch 1, dadurch gekennzeichnet, dass der Bogenübertragungszylinder bei auf Schön- und Widerdruck umstellbaren Bogenrotationsdruckmaschinen ein den Papierbogen (3) wendender Wendezylinder (32) ist.

4. Bogenübertragungszylinder nach Anspruch 2 oder 3, dadurch gekennzeichnet, dass zum Verformen des Bogens (3) gegen die Zylinderdrehrichtung die Steuerkurve (16, 38) mit einer Ausnehmung (26,49) versehen ist, in welche die Rolle (17) nach der Übernahme des Bogens (3) eingreift.

5. Bogenübertragungszylinder nach Anspruch 2, dadurch gekennzeichnet, dass zum Verformen des Bogens (3) in Zylinderdrehrichtung die Steuerkurve (27) mit einer Erhebung (28) versehen ist, auf welcher die Rolle (17) nach der Übernahme des Bogens (3) abläuft.

6. Bogenübertragungszylinder nach Anspruch 2, dadurch gekennzeichnet, dass zum Verformen des Bogens (3) in Zylinderdrehrichtung die Steuerkurve (16) derart verdrehbar und feststellbar auf der Greiferbrückenwelle (10) gelagert ist, dass die Rolle (17) bereits bei der Bogenübernahme in die Ausnehmung (26) der Steuerkurve (16) eingreift.

7. Bogenübertragungszylinder nach Anspruch 2 oder 3, dadurch gekennzeichnet, dass zur Einstellung des Verspannweges die Steuerkurven (16, 27, 38) auf der Greiferbrückenwelle (10, 50) verdrehbar und feststellbar gelagert sind.

8. Bogenübertragungszylinder nach Anspruch 2 oder 3, dadurch gekennzeichnet, dass zur Einstellung des Verspannweges der Schwenkbereich des mittleren Greiferbrückenwellenlagers (11) über eine Stellschraube (29) einstellbar ist.

## Claims

1. Sheet transfer cylinders (2, 32) in sheet-fed rotary printing machines with a device for the register correction of overprints by deforming the leading sheet edge (8), whereby the sheet transfer cylinder (2, 32) is provided with a bending device (15, 37) which flexes the gripper fly shaft (10, 50), thus deforming the leading sheet edge (8) in the centre in and opposite the rotational direction of the cylinder while the position of the centre gripper fly shaft bearing (11) being movable in and opposite the rotational direction of the cylinder is determined by a cam means (16, 17, 19, 27, 38) provided with a restoring spring (19), wherein on a sheet transfer cylinder (2, 32) provided with a gripper fly (6,34) which is pivotable relative to the rotary movement of its sheet transfer cylinder the centre gripper fly shaft bearing (11) is pivotally mounted about a point of rotation (12) extending parallel to the cylinder axis (14) and being located on a supporting arm (13, 39), whereby a cam (16, 27, 38) being located in the area of the centre gripper fly shaft bearing (11) is connected with the gripper fly shaft (10, 50) and which, during the pivoting movement of the gripper fly (6), runs against a roller (17) also mounted on the supporting arm (13, 39) while the restoring spring (19) presses the centre gripper fly shaft bearing (11) via the cam (16,27,38) against the roller (17).

2. Sheet transfer cylinder according to claim 1, wherein the sheet transfer cylinder is a feed cylinder (2) taking up the paper sheet (3) from the feed table.

3. Sheet transfer cylinder according to claim 1, wherein, in a sheet-fed rotary printing machine convertible between printing on one side of a sheet and perfector printing, the sheet transfer cylinder is a turning cylinder (32) turning over the paper sheet (3).

4. Sheet transfer cylinder according to claims 2 or 3, wherein, for deforming the sheet (3) opposite the rotational direction of the cylinder, the cam (16, 38) is provided with a recess (26, 49) in which the roller (17) engages after the take-up of the sheet (3).

5. Sheet transfer cylinder according to claim 2, wherein, for deforming the sheet (3) in the rotational direction of the cylinder, the cam (27) is provided with an elevation (28) on which the roller (17) runs after the take-up of the sheet (3).

6. Sheet transfer cylinder according to claim 2, wherein, for deforming the sheet (3) in the rotational direction of the cylinder, the cam (16) is mounted on the gripper fly shaft (10) in such a way that it can be turned and fixed to allow the roller (17) to engage in the recess (26) of the cam (16) as soon as the sheet has been taken up.

7. Sheet transfer cylinder according to claims 2 or 3, wherein, for setting the degree of tensioning, the cams (16, 27, 38) are mounted on the gripper fly shaft (10, 50) such that they can be turned and fixed.

8. Sheet transfer cylinder according to claims 2 or 3, wherein, for setting the degree of tensioning, the pivot range of the centre gripper fly shaft bearing (11) is adjustable by means of an adjusting screw (29).

## Revendications

1. Cylindre de transfert de feuilles (2, 32) pour machines rotatives d'impression de feuilles, comportant un dispositif pour la correction de repérage de l'impression par déformation du bord avant de feuille (8), un dispositif de flexion (15, 37) étant disposé sur le cylindre de transfert de feuilles (2, 32) de manière à assurer la flexion de l'arbre (10, 50) de support de pinces, et à déformer ainsi le bord avant de feuille (8) en son milieu, dans le sens de rotation du cylindre ou en sens inverse, tandis que la position du palier central (11) de l'arbre de support de pinces, déplaçable dans le sens de rotation du cylindre et en sens inverse, est déterminée par un mécanisme à came de commande (16, 17, 19, 27, 38) avec ressort de rappel (19), caractérisé en ce que, dans le cas de cylindres de transfert de feuilles (2, 32) comportant des supports de pinces (6,34) pouvant pivoter par rapport au cylindre en rotation, le palier central (11) de l'arbre de suppport de pinces est monté de façon à pouvoir pivoter parallèlement à l'axe de cylindre (14) autour d'un centre de rotation (12) disposé sur un bras porteur (13, 39), en ce qu'une came de commande (16, 27, 38), disposée dans la zone du palier central (11) de l'arbre de support de pinces, est montée sur l'arbre de support de pinces (10, 50) et se déplace, pendant le mouvement de pivotement du support de pinces (6), contre un galet (17) monté également sur le bras porteur (13, 39), tandis que le ressort de rappel (19) appuie de palier central (11) de l'arbre de support de pinces contre le galet (17) par l'intermédiaire de la came de commande (16,27,38).

2. Cylindre de transfert de feuilles selon la revendication 1, caractérisé en ce qu'il est constitué par un cylindre margeur (2) recevant la feuille de papier (3) d'une table de marge.

3. Cylindre de transfert de feuilles selon la revendication 1, caractérisé en ce qu'il est constitué par un cylindre de retournement (32) retournant la feuille de papier (3) dans des machines rotatives d'impression commutables pour impression recto et verso.

4. Cylindre de transfert de feuilles selon l'une des revendications 2 ou 3, caractérisé en ce que, pour la déformation de la feuille (3) en sens inverse de la direction de rotation du cylindre, la came de commande (16, 38) est pourvue d'un évidement (26, 49) dans lequel s'engage le galet (17) après réception de la feuille (3).

5. Cylindre de transfert de feuilles selon la revendication 2, caractérisé en ce que, pour la déformation de la feuille (3) dans le sens de rotation du cylindre, la came de commande (27) est pourvue d'une saillie (28) sur laquelle se déplace le galet (17) après réception de la feuille (3).

6. Cylindre de transfert de feuilles selon la revendication 2, caractérisé en ce que, pour la déformation de la feuille (3) dans le sens de rotation du cylindre, la came de commande (16) est montée sur l'arbre (10) de support de pinces de façon à pouvoir tourner et être bloquée dans une position telle que le galet (17) s'engage déjà, lors de la réception de feuille, dans l'évidement (26) de la came de commande (16).

7. Cylindre de transfert de feuilles selon la revendication 2 ou 3, caractérisé en ce que, pour le réglage de la course de serrage, les cames de commande (16, 27, 38) sont montées sur l'arbre (10, 50) de support de pinces de façon à pouvoir tourner et être bloquées dans une position prédéterminée.

8. Cylindre de transfert de feuilles selon la revendication 2 ou 3, caractérisé en ce que, pour le réglage de la course de serrage, la plage de pivotement du palier central (11) de l'arbre de support de pinces est réglable au moyen d'une vis de manoeuvre (29).
